# EUROPÄISCHE PATENTSCHRIFT

(11) **EP 2 649 973 B1**
(45) Veröffentlichungstag und Bekanntmachung des Hinweises auf die Patenterteilung: **19.11.2014**
(21) Anmeldenummer: 13155699.5
(22) Anmeldetag: 19.02.2013
(51) Int. Cl.: A61G 5/10, A61G 5/04

(54) **Hilfsantriebsvorrichtung für Rollstühle**
Auxiliary drive device for wheelchairs
Dispositif d'entraînement auxiliaire pour fauteuils roulants

(30) Priorität: 12.04.2012 DE 102012103136; 12.04.2012 DE 202012101317 U
(43) Veröffentlichungstag der Anmeldung: 16.10.2013
(73) Patentinhaber: AAT Alber Antriebstechnik GmbH, 72458 Albstadt (DE)
(72) Erfinder:
(74) Vertreter: Kohler Schmid Möbus

(56) Entgegenhaltungen:
- EP-A1- 0 925 771
- EP-A1- 0 945 112
- EP-A2- 2 151 221
- EP-A2- 2 269 907
- DE-A1-102010 008 265
- GB-A- 2 343 871

## Beschreibung

Die Erfindung betrifft eine Hilfsantriebsvorrichtung für Rollstühle mit zwei mit Greifringen versehenen Laufrädern, die jeweils eine Antriebseinrichtung und eine Sensoreinrichtung zur Erfassung der in den Greifring eingeleiteten Muskelkraft aufweisen, und mit einer Steuereinrichtung.

Eine solche Hilfsantriebsvorrichtung ist beispielsweise aus der DE 198 57 786 Al, DE 10 2010 008 265 A1, GB 2 343 871 A, EP 0 945 112 A1 und EP 0 925 771 A1 bekannt. Mit dem Hilfsantrieb kann die in die Greifringe eingeleitete Muskelkraft proportional unterstützt werden. Die Muskelkraft wird durch die Sensoreinrichtungen erfasst und abhängig davon die Antriebseinrichtungen durch die Steuereinrichtung angesteuert. Bei getriebelosen Antriebseinrichtungen unterstützen die Antriebseinrichtungen den Rollstuhlfahrer kurzzeitig. Nach dem Abschalten rollt der Rollstuhl aus, sodass sich ein Fahrgefühl ähnlich einem rein manuell betriebenen Rollstuhl ergibt. Bei Antriebseinrichtungen mit Getriebemotoren bremst das Getriebe den Motor nach dessen Abschaltung sofort ab. Daher wird bei Hilfsantriebsvorrichtungen mit Getriebemotoren der Motor länger bestromt und in der Regel auch mit einem rampenförmig abklingenden Strom, um das natürliche Auslaufen eines rein manuell angetriebenen Rollstuhls möglichst gut zu simulieren.

Je nach vorhandener Muskelkraft des Rollstuhlfahrers kann zwischen unterschiedlichen Fahrstufen mit einem unterschiedlich hohen Unterstützungsgrad der Hilfsantriebsvorrichtung gewählt werden. Bei starken und/oder langen Steigungen kann jedoch auch der höchste Unterstützungsgrad nicht mehr ausreichend sein, um den Rollstuhl zusammen mit der Muskelkraft des Rollstuhlfahrers vorwärts bewegen zu können. Häufig unterschätzen Rollstuhlfahrer auch die Steigung und/oder überschätzen ihre eigene Muskelkraft.

Der vorliegenden Erfindung liegt die Aufgabe zugrunde, eine Hilfsantriebsvorrichtung vorzuschlagen, mit der Fahrten in geneigtem Gelände in ähnlich komfortabler Weise möglich sind wie in ebenem Gelände.

Die Aufgabe wird gelöst durch eine Hilfsantriebsvorrichtung für Selbstfahrer-Rollstühle mit zwei mit Greifringen versehenen Laufrädern, die jeweils eine Antriebseinrichtung und eine Sensoreinrichtung zur Erfassung der in den Greifring eingeleiteten Muskelkraft aufweisen, und mit einer Steuereinrichtung, **dadurch gekennzeichnet, dass** sie eine Neigungssensoreinrichtung aufweist, welche die Neigung des Rollstuhls gegenüber der Horizontalen in Fahrtrichtung des Rollstuhls erfasst, und dass die Steuereinrichtung die Antriebseinrichtungen in Abhängigkeit von der detektierten Neigung für eine bestimmte Zeitdauer und/oder zur Abgabe einer bestimmten Leistung aktiviert.

Das von den Antriebseinrichtungen aufgebrachte Drehmoment wird nun also nicht nur abhängig von der in die Greifringe eingeleiteten Muskelkraft, sondern auch abhängig von der detektierten Neigung des Rollstuhls in Fahrtrichtung und damit von der Steigung des Geländes gewählt. Dadurch lassen sich auch Bergfahrten durch den Rollstuhlfahrer ohne erhöhten Muskeleinsatz bewältigen. Häufig kann dadurch auch ein Schalten in einen Fahrmodus mit einer höheren Grundunterstützung durch den Motor entfallen. Die größere Unterstützung durch die Antriebseinrichtungen bewirkt, dass der Rollstuhl eine ausreichende Wegstrecke zurücklegt, um dem Rollstuhlfahrer ein Umgreifen an den Greifringen zu ermöglichen, bevor der Rollstuhl zum Stillstand kommt oder gar zurückrollt. Vorzugsweise kann dabei die Steuereinrichtung bei Detektion einer Steigung in Fahrtrichtung des Rollstuhls die Antriebseinrichtungen für eine Zeitdauer und/oder zur Abgabe einer Leistung aktivieren, die proportional zur detektierten Steigung sind.

Die Steuereinrichtung bremst bei Detektion eines Gefälles in Fahrtrichtung des Rollstuhls die Antriebseinrichtungen ab . Diese Maßnahme erhöht die Sicherheit des Rollstuhlfahrers deutlich. Auch bei steilen Bergabfahrten wird seine Muskelkraft ausreichend unterstützt, um den Rollstuhl nicht zu schnell werden zu lassen. Vorteilhafterweise kann dabei die Steuereinrichtung die Antriebseinrichtungen bis zum Erreichen einer Höchstgeschwindigkeit des Rollstuhls abbremsen, wobei die Höchstgeschwindigkeit auch einstellbar sein kann. Auf diese Weise können zu schnelle Bergabfahrten vermieden werden. Da das Empfinden für Geschwindigkeiten bei unterschiedlichen Personen verschieden ist, ist eine Wahlmöglichkeit der Höchstgeschwindigkeit vorteilhaft.

Das Abbremsen des Rollstuhls auf einer Gefällstrecke verhindert auch Gefahren beim Bergauffahren, wenn Motorkraft und Muskelkraft nicht ausreichen, die Steigung zu überwinden. Kann der Rollstuhlfahrer seinen Rollstuhl nicht mehr vorwärtsbewegen oder halten, beginnt der Rollstuhl rückwärts zu rollen, wird dabei aber abgebremst, sodass keine Gefahrensituation für den Fahrer entsteht.

Die Ansteuerung der Antriebseinrichtungen ist durch die Steuereinrichtung in Abhängigkeit von der Neigung des Rollstuhls bei Vorwärtsfahrt und bei Rückwärtsfahrt unterschiedlich. Eine Rückwärtsfahrt sollte vorzugsweise stärker abgebremst werden als eine Vorwärtsfahrt, da der Rollstuhlfahrer den Bereich hinter ihm schlechter übersieht als den vor ihm liegenden. Andererseits sollte ein Zurückrollen am Hang aber nicht völlig unterbunden werden, um den Rollstuhl weiter auf einfache Weise wenden zu können. Dabei rollt ein Laufrad rückwärts, während das andere Laufrad verstärkt durch die Antriebseinrichtung die Steigung überwindet.

Weiter kann die Hilfsantriebseinrichtung derart ausgelegt sein, dass bei Detektion einer Neigung des Rollstuhls die zum Halten des Rollstuhls im Stillstand in die Greifringe eingeleitete Muskelkraft durch Aktivierung der Antriebseinrichtungen durch die Steuereinrichtung derart unterstützbar ist, dass auch bei nachlassender Muskelkraft der Stillstand des Rollstuhl aufrechterhalten wird. Zum Halten des Rollstuhls wird in die Greifringe dauerhaft eine Muskelkraft eingeleitet. Lässt diese nach, erfolgt eine Unterstützung durch die Antriebseinrichtung.

Weitere Vorteile ergeben sich, wenn bei der Detektion einer Neigung des Rollstuhls durch die Neigungssensoreinrichtung und einer Detektion einer schnellen Richtungsumkehr der Einwirkung der Muskelkraft auf einen oder beide Greifringe die Steuereinrichtung dies als eigenes Steuersignal verarbeitet. Das kann genutzt werden, um eine beabsichtigte Parksituation anzusteuern. Durch eine schnelle Richtungsumkehr an den Greifringen kann die Steuereinrichtung dazu veranlasst werden, ein Fahren oder Rollen zu unterbinden. Dies kann vorübergehend als Ersatz für die mechanische Feststellbremse des Rollstuhls genutzt werden.

## Patentansprüche

1. Hilfsantriebsvorrichtung für Rollstühle mit zwei mit Greifringen versehenen Laufrädern, die jeweils eine Antriebseinrichtung und eine Sensoreinrichtung zur Erfassung der in den Greifring eingeleiteten Muskelkraft aufweisen, und mit einer Steuereinrichtung sowie einer Neigungssensoreinrichtung, welche die Neigung des Rollstuhls gegenüber der Horizontalen in Fahrtrichtung des Rollstuhls erfasst, wobei die Steuereinrichtung die Antriebseinrichtungen in Abhängigkeit von der detektierten Neigung für eine bestimmte Zeitdauer und/oder zur Abgabe einer bestimmten Leistung aktiviert, **dadurch gekennzeichnet, dass** die Steuereinrichtung bei Detektion eines Gefälles in Fahrtrichtung des Rollstuhls die Antriebseinrichtungen abbremst und die Ansteuerung der Antriebseinrichtungen durch die Steuereinrichtung in Abhängigkeit von der Neigung des Rollstuhls bei Vorwärtsfahrt und bei Rückwärtsfahrt unterschiedlich ist.

2. Hilfsantriebsvorrichtung nach Anspruch 1, **dadurch gekennzeichnet, dass** die Steuereinrichtung bei Detektion einer Steigung in Fahrtrichtung des Rollstuhls die Antriebseinrichtungen für eine Zeitdauer und/oder zur Abgabe einer Leistung aktiviert, die proportional zur detektierten Steigung sind.

3. Hilfsantriebsvorrichtung nach Anspruch 1 oder 2, **dadurch gekennzeichnet, dass** die Steuereinrichtung die Antriebseinrichtungen bis zum Erreichen einer Höchstgeschwindigkeit des Rollstuhls abbremst.

4. Hilfsantriebsvorrichtung nach Anspruch 3, **dadurch gekennzeichnet, dass** die Höchstgeschwindigkeit einstellbar ist.

5. Hilfsantriebsvorrichtung nach einem der Ansprüche 1 bis 4, **dadurch gekennzeichnet, dass** bei Detektion einer Neigung des Rollstuhls die zum Halten des Rollstuhls im Stillstand in die Greifringe eingeleitete Muskelkraft durch Aktivierung der Antriebseinrichtungen durch die Steuereinrichtung derart unterstützbar ist, dass auch bei nachlassender Muskelkraft der Stillstand des Rollstuhl aufrechterhalten wird.

6. Hilfsantriebsvorrichtung nach einem der Ansprüche 1 bis 5, **dadurch gekennzeichnet, dass** bei Detektion einer Neigung des Rollstuhls durch die Neigungssensoreinrichtung und einer Detektion einer schnellen Richtungsumkehr der Einwirkung der Muskelkraft auf einen oder beide Greifringe die Steuereinrichtung dies als Steuersignal verarbeitet.

## Claims

1. Auxiliary derive arrangement for wheelchairs having two travel wheels provided witch push rims, which travel wheels each have a drive system and also a sensor means for sensing the muscle power applied to the push rim, and having a control means and an inclination-sensor means which senses the inclination of the wheelchair to the horizontal in the wheelchair's direction of travel, the control means activating the derive systems, as a function of the inclination detected, for a certain length of time and/or to deliver a certain power, **characterised in that**, if a gradient is detected in the wheelchair's direction of travel, the control means brakes the derive systems and the actuation of the drive systems by the control means as a function of the inclination of the wheelchair is different in backward and forward travel.

2. Auxiliary derive arrangement according to claim 1, **characterised in that**, if an upward gradient is detected in the wheelchair's direction of travel, the control means activates the drive systems for a length of time and/or to deliver a power which are proportional to the upward gradient detected.

3. Auxiliary derive arrangement according to claim 1 or 2, **characterised in that** the control means brakes the derive systems until a maximum speed for the wheelchair is reached.

4. Auxiliary derive arrangement according to claim 3, **characterised in that** the maximum speed is able to be set.

5. Auxiliary drive arrangement according to one of claims 1 to 4, **characterized in that**, if an inclination of the wheelchair is detected, the muscle power applied to the push rims to hold the wheelchair stationary can be assisted by the activation of the drive systems by the control means in such a way that even if the muscle power diminishes the stationary state of the wheelchair is still maintained.

6. Auxiliary drive arrangement according to one of claims 1 to 5, **characterised in that** if an inclination of the wheelchair is detected by the inclination-sensor means and if a sudden reversal is detected of the direction in which the muscle power is acting on one or both push rims, the control means processes this as a control signal.

## Revendications

1. Dispositif d'entraînement auxiliaire pour fauteuils roulants avec deux roues de roulement munies de mains courantes, qui présentent chacune un dispositif d'entraînement et un dispositif de capteur destiné à détecter la force musculaire introduite dans la main courante, et avec un dispositif de commande ainsi qu'un dispositif de capteur d'inclinaison qui détecte l'inclinaison du fauteuil roulant par rapport à l'horizontale dans la direction de déplacement du fauteuil roulant, le dispositif de commande activant les dispositifs d'entraînement en fonction de l'inclinaison détectée pendant une durée de temps définie et/ou en vue de la fourniture d'une puissance définie, **caractérisé en ce que** le dispositif de commande freine les dispositifs d'entraînement lors de la détection d'une déclivité dans la direction de déplacement du fauteuil roulant, et **en ce que** le pilotage des dispositifs d'entraînement par le dispositif de commande en fonction de l'inclinaison du fauteuil roulant est différent lors de la marche avant et lors de la marche arrière.

2. Dispositif d'entraînement auxiliaire selon la revendication 1, **caractérisé en ce que** le dispositif de commande, lors de la détection d'une pente dans la direction de déplacement du fauteuil roulant, active les dispositifs d'entraînement pendant une durée de temps et/ou pour la fourniture d'une puissance qui sont proportionnelles à la pente détectée.

3. Dispositif d'entraînement auxiliaire selon la revendication 1 ou 2, **caractérisé en ce que** le dispositif de commande freine les dispositifs d'entraînement jusqu'à l'obtention d'une vitesse maximale du fauteuil roulant.

4. Dispositif d'entraînement auxiliaire selon la revendication 3, **caractérisé en ce que** la vitesse maximale est réglable.

5. Dispositif d'entraînement auxiliaire selon l'une des revendications 1 à 4, **caractérisé en ce que**, lors de la détection d'une inclinaison du fauteuil roulant, la force musculaire introduite dans les mains courantes pour maintenir le fauteuil roulant à l'arrêt peut être assistée par l'activation des dispositifs d'entraînement par le dispositif de commande de telle sorte que l'arrêt du fauteuil roulant est maintenu même en cas de diminution de la force musculaire.

6. Dispositif d'entraînement auxiliaire selon l'une des revendications 1 à 5, **caractérisé en ce que**, lors de la détection d'une inclinaison du fauteuil roulant par le dispositif de capteur d'inclinaison et d'une détection d'une inversion rapide de direction de l'action de la force musculaire sur une main courante ou sur les deux, le dispositif de commande traite celles-ci comme un signal de commande.
